# EUROPÄISCHE PATENTSCHRIFT

(11) **EP 1 317 393 B1**
(45) Veröffentlichungstag und Bekanntmachung des Hinweises auf die Patenterteilung: **27.04.2005**
(21) Anmeldenummer: 01967346.6
(22) Anmeldetag: 14.09.2001
(51) Int. Cl.: B65H 59/22

(54) **TELLERBREMSE**
DISK BRAKE
FREIN ANNULAIRE

(30) Priorität: 14.09.2000 DE 10045420
(43) Veröffentlichungstag der Anmeldung: 11.06.2003
(73) Patentinhaber: IROPA AG, 6340 Baar (CH)
(72) Erfinder: JACOBSSON, Kurt, Arne, Gunnar, S-523 33 Ulricehamn (SE); OHLSON, Per, S-523 94 Tvärred (SE)
(74) Vertreter: Grünecker, Kinkeldey, Stockmair & Schwanhäusser Anwaltssozietät
(86) Internationale Anmeldenummer: PCT/EP2001/010670
(87) Internationale Veröffentlichungsnummer: WO 2002/022483

(56) Entgegenhaltungen:
- WO-A-91/14032
- DE-A- 19 839 272
- US-A- 5 782 424
- US-A- 5 979 810

## Beschreibung

Die Erfindung betrifft eine Tellerbremse der im Oberbegriff des Anspruchs 1 angegebenen Art.

Bei der aus EP 0 519 970 A (WO91/14032) bekannten, sogenannten axialen Tellerbremse im abzugsseitigen Nasenbereich der Speichertrommel des Fadenspeichergeräts ist der Einlaufteller in Andrückrichtung zur Speichertrommel starr oder nachgiebig abgestützt. Der koaxiale Auslaufteller wird durch eine Feder axial gegen den Einlaufteller angedrückt und ist axial beweglich geführt. Mit dem Auslaufteller ist in der Ausführungsform der gesteuerten Tellerbremse eine axiale Spule verbunden, die in einem in der Abstützung angeordneten Elektromagneten angeordnet ist und von diesem beeinflusst wird, um den Auslaufteller gegen die Kraft der ihn belastenden Feder zu beaufschlagen und auf diese Weise die Bremskraft für den Faden rasch und ferngesteuert zu variieren. In der ungesteuerten Ausführungsform der Tellerbremse ist die Vorspannung der den Auslaufteller belastenden Feder mit einer manuellen Einstellvorrichtung in der Abstützung zu verändern. Der von der Speichertrommel abgezogene Faden rotiert beim Einlaufen zwischen die Bremsflächen wie ein Uhrzeiger und wird nach Bremsung zwischen den Bremsflächen in die Auslauföffnung des Auslauftellers axial umgelenkt und weiter abgezogen. Durch den im Wesentlichen radialen Einlauf des zeigerartig rotierenden Fadens und dessen axialen Auslauf wird ein außerordentlich wirksamer Selbstreinigungseffekt der Tellerbremse erzielt. Der Aufbau der Tellerbremse ist jedoch vielteilig und technisch aufwendig. Das Ansprechverhalten der Tellerbremse auf die variierende Beaufschlagung der Spule ist so feinfühlig, dass die Bremskraft sogar während eines Eintragvorgangs in eine Webmaschine exakt reproduzierbar variiert werden kann.

Bei aus US-A-6 095 449 bekannten, axialen Tellerbremsen ist (Fig. 23, 24) jeweils der Auslaufteller axial beweglich gelagert. Der beweglich gelagerte Auslaufteller wird entweder durch einen hinter dem fixierten Einlaufteller positionierten Magneten gegen den Einlaufteller gezogen, oder durch eine Feder gegen den fixierten Einlaufteller gedrückt, wobei die Kraft der Feder durch einen den Auslaufteller beaufschlagenden Magneten modulierbar ist.

Es sind aus DE-A-195 38 138 Tellerbremsen bekannt, bei denen der Faden zwischen den gegeneinander gedrückten kreisförmigen Bremsflächen der Teller linear und in der Berührungsebene der Bremsflächen durchläuft. Die Bremskraft ist mechanisch oder mittels wenigstens eines Elektromagneten einstellbar, der auf zumindest einen der Teller magnetisch einwirkt. Aufgrund des geraden Fadendurchlaufs in der Berührungsebene der Bremsflächen neigt diese Tellerbremse zum raschen Verschmutzen, weil Flusen abgestreift und gesammelt werden. Darunter leiden das Ansprechverhalten und die Funktion der Tellerbremse, insbesondere falls die Bremskraft während eines Eintragvorgangs variiert werden muss.

In der Praxis sind ferner gesteuerte Lamellenbremsen (z.B. WO98/45201) bekannt, bei denen wenigstens ein Elektromagnet den Kontaktdruck zwischen der Bremsfläche an der Lamelle und einer Gegenbremsfläche je nach Strombeaufschlagung variiert. Auch hierbei läuft der Faden geradlinig durch, so dass die Lamellenbremse zum raschen Verschmutzen durch sich ablagernde und sammelnde Flusen neigt.

Der Erfindung liegt die Aufgabe zugrunde, eine feinfühlig und präzise steuerbare Tellerbremse der eingangs genannten Art zu schaffen, die unter Beibehalt des guten und wirksamen Selbstreinigungseffekts baulich einfacher gestaltet ist.

Die gestellte Aufgabe wird mit den Merkmalen des Anspruchs 1 gelöst.

In Abkehr vom bekannten Konzept der axialen Tellerbremsen wird der Auslaufteller stationär angeordnet und besteht der Einlaufteller aus magnetischem Material. Der Magnet, der abzugsseitig unter dem Auslaufteller stationär gehalten ist, wirkt durch den Auslaufteller magnetisch auf den Einlaufteller ein, um die Bremskraft bzw. den Anpressdruck zwischen den Bremsflächen zu erzeugen. Die Tellerbremse ist baulich einfach, weil der Einlaufteller den einzigen, beweglichen Teil darstellt; und der stationäre Auslaufteller einen flusensicheren Abschluss bildet. Bei laufendem Faden, der zwischen den Bremsflächen wie ein Uhrzeiger um die Bremsenachse rotiert, wird abhängig von der Fadenstärke und der wirksamen Beaufschlagungskraft des Magneten der Einlaufteller durch den Faden zu einer Taumelbewegung angeregt, bei der sich beim Faden ein Spalt zwischen den Bremsflächen öffnet, der mit der Taumelbewegung des Einlauftellers mit dem Faden umläuft. Der Einlaufteller wälzt sich sozusagen auf dem Auslaufteller ab, wobei er sich jeweils dem Faden diametral gegenüberliegend abstützt. Aus dieser Funktion resultiert ein Selbstkompensationseffekt der Tellerbremse, der sich dadurch manifestiert, dass mit zunehmender Fadengeschwindigkeit oder bei starker Fadenbeschleunigung die Bremswirkung der Tellerbremse abnimmt und trotz der höheren Geschwindigkeit oder starken Beschleunigung das Spannungsniveau im Faden stromab der Tellerbremse nicht nennenswert angehoben wird. Der Selbstkompensationseffekt ist wünschenswert, weil die Tellerbremse bei hoher Fadengeschwindigkeit oder starker Fadenbeschleunigung einen geringeren Beitrag zur ohnedies durch die hohe Fadengeschwindigkeit bzw. die starke Beschleunigung anwachsenden Fadenspannung leisten soll, als bei niedriger Fadengeschwindigkeit oder geringerer Beschleunigung, so dass insgesamt das Fadenspannungsniveau relativ konstant bleibt. Eine Ursache des Selbstkompensationseffekts ist vermutlich, dass mit zunehmender Geschwindigkeit oder bei starker Fadenbeschleunigung die Kinematik und auch vom Faden ausgeübte Kraftkomponenten auf den Einlaufteller, der bei der Taumelbewegung gebildete Spalt größer bzw. in Umfangsrichtung verlängert wird. Dadurch wird selbsttätig der Widerstand verringert, der den Faden bei seiner Umlaufbewegung und Einlaufbewegung zwischen die Bremsflächen entgegenwirkt. Dank der Zeigerbewegung des laufenden Fadens zwischen den Bremsflächen und der axialen Abzugsbewegung durch die Auslauföffnungen entsteht zwangsweise eine intensive Selbstreinigungswirkung, so dass die Tellerbremse unter den unvermeidbar auftretenden Flusen aus dem Fadenmaterial ihre Funktionsfähigkeit unverändert beibehält. Außerdem ist die Tellerbremse in der Lage, stellenweise Fadenverdickungen oder Knoten ohne Schaden für den Faden passieren zu lassen, ohne dass sich die Bremswirkung spürbar ändert.

Bei der steuerbaren Tellerbremse gemäß Anspruch 2 lässt sich die Bremswirkung elektronisch außerordentlich rasch und präzise, selbst während eines Eintragzyklus des Fadens verändern. Da der Auslaufteller und der Auslaufkanal während der Operation der Tellerbremse keine Bewegungen ausführen, bilden ggfs. der Auslaufteller und der Auslaufkanal stimseitige und innenseitige Auskleidungen eines Eisenkerns des stationären Elektromagneten. Zumindest der Auslaufteller kann sozusagen Teil des Elektromagneten sein, wodurch dieser sehr nahe am Einlaufteller positionierbar ist und günstige Verhältnisse zur Übertragung der Magnetkräfte auf den Einlaufteller vorliegen. Außerdem schützt so der Auslaufteller (ggfs. zusammen mit dem Auslaufrohr) den Elektromagneten gegen Verunreinigungen, und ist eine kompakte Bauweise möglich.

Um die Bremsleistung für den Faden schonend zu übertragen, ist es zweckmäßig, die Bremsflächen als radial zur Bremsenachse orientierte, zumindest in etwa gleich breite Kreisringflächen auszubilden. Alternativ könnten die Bremsflächen aber auch sehr dünne Wulste an den Tellern (fast mit Linienberührung) sein, gegebenenfalls sogar mehrere, konzentrische Wulste.

Konvex gerundete Randbereiche beider Teller bilden einen sich annähernd V-förmig schließenden, kreisrunden Einlaufbereich zu den Bremsflächen. Im Randbereich des Einlauftellers kann der Faden in Öffnungsrichtung der Tellerbremse Kraftkomponenten abgeben. Dies kann den Selbstkompensationseffekt unterstützen.

Ein auf die Bremsfläche des Einlauftellers ausgerichteter, umlaufender Spalt im Weicheisenkem des Magneten wird sozusagen durch die Bremsfläche des Einlauftellers oder den Einlaufteller selbst magnetisch geschlossen, wodurch eine exakt steuerbare Übertragung der magnetischen Kräfte auf den Einlaufteller möglich ist.

Bei einer ungesteuerten Ausführungsform der Tellerbremse ist der Magnet ein Permanentmagnet, der den Einlaufteller gegen den Auslaufteller zieht. Zweckmäßigerweise handelt es sich bei dem Permanentmagneten um einen Neodym-Permanentmagneten.

Um die Bremswirkung der Tellerbremse manuell verstellen zu können, sollte der Auslaufteller für sich stationär abgestützt sein, der Permanentmagnet hingegen in Richtung der Bremsachse seinen axialen Abstand vom Einlaufteller verstellbar sein. Zu diesem Zweck ist eine Verstellvorrichtung in der Abdichtung zweckmäßig, die die leicht reproduzierbare jeweilige Einstellung der Bremswirkung durch Verstellen des Permanentmagneten ausführt und den Permanentmagneten in der Abstützung in seiner Arbeitsposition festlegt.

Baulich einfach ist der Einlaufteller auf einem Halteelement der Speichertrommel des Fadenspeichergeräts beweglich gelagert. Bei normaler Operation der Tellerbremse, d.h. bei der Taumelbewegung des Einlauftellers wird dank des Spiels des Einlauftellers am Halteelement keine nennenswert störende Kraft wirksam. Ggfs. wirkt die Halterung als Zentrierung, oder ist zusätzlich eine Zentrierung für den Einlaufteller vorgesehen.

Baulich einfach ist der Einlaufteller mit einem Kopfbolzen gesichert, dessen Kopf in einer mittigen Vertiefung des Einlauftellers geborgen ist, um den Fadenlauf nicht zu stören. Gegebenenfalls wird die Vertiefung durch eine Abdeckung verschlossen, um Flusenansammlungen zu verhindern.

Eine günstige Fadengeometrie wird mit einer kegelförmige gestalteten Nase der Speichertrommel erzielt. Der Faden folgt dem Kegelverlauf der Nase und tritt relativ widerstandsarm zwischen die Bremsflächen ein. Aufgrund seiner Schräglage in Bezug zur Bremsenachse übt er dabei auf den Einlaufteller eine Öffnungskraftkomponente aus, die für den Selbstkompensationseffekt günstig sein kann. Es ist jedoch auch möglich, den Faden in etwa radial zwischen die Bremsflächen einlaufen zu lassen, d.h. die Nase der Speichertrommel nicht kegelig, sondern plan auszubilden. Auch eine bogenförmige Wölbung der Nase ist denkbar.

Zumindest die Bremsflächen sollten eine verschleißresistente Beschichtung aufweisen, oder aus einem entsprechend verschleißresistenten Material bestehen. Beispielsweise kann für den Auslaufteller eine Aluminiumlegierung mit einer Plasmabeschichtung verwendet werden. Der Einlaufteller kann z.B. aus Stahl bestehen, zumindest im Bereich seiner Bremsfläche.

Beide Teller sollten möglichst gestaltfest sein. Es wäre allerdings denkbar, den Zentralbereich des Einlauftellers elastisch verformbar auszubilden, um die Taumelbewegung in der Lagerung zu erleichtern und dennoch zu zentrieren.

Der Elektromagnet stellt die momentane Bremskraft ein und nimmt auch Variationen der Bremskraft vor, die durch Verändern der Strombeaufschlagung der Magnetspule seitens der elektronischen Steuervorrichtung erzeugt wird.

Anhand der Zeichnung wird eine Ausführungsform des Erfindungsgegenstandes erläutert. Es zeigen:
- Fig. 1: einen Achsschnitt einer im Nasenbereich einer Speichertrommel eines Fadenspeichergeräts angeordneten, elektromagnetisch steuerbaren Tellerbremse,
- Fig. 2: einen Achsschnitt einer ungesteuerten magnetischen Tellerbremse, und
- Fig. 3: eine Seitenansicht eines Fadenspeichergeräts mit integrierter Tellerbremse.

Die in Fig. 1 gezeigte Tellerbremse B enthält als Hauptkomponenten einen in einer Abstützung S stationär angeordneten, kreisrunden Auslaufteller A, einen daran anliegenden, ebenfalls kreisrunden Einlaufteller E, die zueinander im Wesentlichen konzentrisch angeordnet sind und eine Bremsenachse X definieren, und einen Magneten M innerhalb der Abstützung S. Der Einlaufteller E ist am Frontende einer Nase 8 einer Speichertrommel D eines in Fig. 3 gezeigten Fadenspeichergeräts F um die Bremsenachse X taumelfähig gelagert. Der Einlaufteller E besteht aus magnetischem Material, z.B. Stahl, ist dünnwandig und hat geringes Gewicht. Die Außendurchmesser beider Teller A, E sind in etwa gleich und wesentlich kleiner als der Außendurchmesser einer Speicherfläche 10 der Speichertrommel D. Der Faden Y ist auf der Speicherfläche 10 in aufeinanderfolgenden Windungen 11 gespeichert und über einen gerundeten oder konischen Abzugsrand 12 hinweg entlang der Nase 8 abgezogen, wobei der Faden Y beim Abzug wie ein Uhrzeiger um die Bremsenachse X rotiert. In der Tellerbremse B wird der Faden Y bei der Zeigerbewegung zunächst radial zur Bremsenachse X orientiert und erst innen in der Tellerbremse B in axiale Richtung umgelenkt und abgezogen (axiale Tellerbremse), beispielsweise von einer nicht gezeigten Eintragvorrichtung einer Webmaschine.

Der Einlaufteller E weist einen konzentrischen und radial zur Bremsenachse X orientierten Abschnitt 1 auf, der eine kreisringförmige und ebene Bremsfläche 2 definiert. Außerhalb der Bremsfläche 2 ist der Randbereich 3 des Einlauftellers E konkav gerundet. Im Mittenbereich des Einlauftellers E ist eine zurücktretende Vertiefung 4 mit einer zentralen Bohrung 5 geformt, in die ein Halteelement, z.B. ein Kopfbolzen 6, 7 der Nase 8 so eingreift, dass der mit größerem Außendurchmesser als der Innendurchmesser der Bohrung 5 ausgebildete Kopf 7 ohne Berührung mit dem Einlaufteller E in der Vertiefung 4 liegt, wenn dieser am Auslaufteller A anliegt. Zweckmäßigerweise ist in der Nase 8 eine Vertiefung 9 zum Unterbringen des Einlauftellers E geformt. Zwischen der Bohrung 5 und dem Schaft 6 des Kopfbolzens 6, 7 ist ein allseitiges Spiel 5a vorgesehen. Ggf. ist eine nicht gezeigte Zentrierung Z für den Einlaufteller E vorgesehen, um diesen bei seiner Taumelbewegung auf die Bremsenachse X zu zentrieren.

Der Auslaufteller A besitzt einen radial zur Bremsenachse X orientierten Abschnitt 13, der eine der Bremsfläche 2 zugewandte, ebenfalls kreisringförmige und ebene Bremsfläche 14 definiert Der äußere Randbereich 15 des Auslauftellers A kann konkav gerundet sein. Im Mittelbereich des Auslauftellers A ist eine Auslauföffnung 16 geformt, die sich in einem Auslaufkanal 17 (Fadenrohr) fortsetzt, das zentral durch den Magneten M verläuft. In der Auslauföffnung 16 ist eine Fadenöse 18 positioniert. Zweckmäßigerweise ist auch am Ende des Auslaufkanals 17 eine Fadenöse 18 positioniert.

In der in Fig. 1 gezeigten steuerbaren Tellerbremse B ist der Magnet M ein Elektromagnet M mit einer isolierenden Umhüllung 20 für wenigstens eine Magnetspule 19, die von einem Weicheisenkem 21 umgeben ist Der Weicheisenkem 21 besitzt, dem Auslaufteller A zugewandt, einen umlaufenden offenen Spalt 22, der auf die Bremsfläche 2 des Einlauftellers E ausgerichtet ist. Die Magnetspule 19 ist mit einer elektronischen Steuervorrichtung C verbunden, die entweder in der Abstützung S oder bei der nicht gezeigten Steuervorrichtung des Fadenspeichergeräts oder in einer externen Position angeordnet sein kann und die Strombeaufschlagung der Magnetspule 19 steuert.

Der Auslaufteller A bildet bei der gesteuerten Tellerbremse B in Fig. 1 eine stimseitige Verkleidung des Weicheisenkems 21 des Elektromagneten M, der somit die Aufgabe der stationären Positionierung des Auslauftellers A übernimmt. Der Auslaufkanal 17 (Fadenrohr) bildet eine innere Auskleidung einer mittigen Bohrung des Elektromagneten M. Der Weicheisenkem 21 wird in der Abstützung 24 in einem rohrartigen Ansatz 23 positioniert.

Die gerundeten Randbereiche 3, 15 der Teller A, E bilden einen umlaufenden Einlaufbereich 25 für den Faden Y, der sich annährend V-förmig zu den Bremsflächen 2, 14 verengt.

Der Auslaufteller A besteht beispielsweise aus einer Aluminiumlegierung und ist zumindest an der Bremsfläche 14 mit einer verschleißresistenten Beschichtung versehen, z.B. einem Plasma-Coating. Das magnetische Material des Einlauftellers E ist beliebiger Art. Zweckmäßigerweise ist zumindest auch die Bremsfläche 2 mit einer verschleißresistenten Beschichtung versehen oder ist das Material des Einlauftellers E verschleißresistent.

In Operation der gesteuerten Tellerbremse B in Fig. 1 wird mittels des Elektromagneten M_{E} eine bestimmte Anpresskraft zwischen den Bremsflächen 2, 14 eingestellt und gegebenenfalls in Abhängigkeit vom Verbrauchszyklus des Fadens Y variiert. Der abgezogene Faden Y bringt dank seiner zeigerartigen Umlaufbewegung den Einlaufteller A in eine taumelnde Bewegung um die Bremsenachse X, deren Ausmaß von der Fadenstärke und gegebenenfalls der Fadengeschwindigkeit abhängt. Die Frequenz der Taumelbewegung stimmt mit der Frequenz der Umdrehungen des Fadens bei seiner Zeigerbewegung überein. Die Bremsfläche 2 des Einlauftellers E wird nur im Einlaufbereich des Fadens Y von der Bremsfläche 14 des Auslauftellers A gelüftet, während die Bremsflächen diametral gegenüberliegend in Kontakt bleiben. Mit zunehmender Fadengeschwindigkeit bzw. bei zunehmender Fadenbeschleunigung wird die Bremsfläche 2 beim Einlaufbereich des Fadens Y stärker von der Bremsfläche 14 gelüftet, wodurch sich ein Selbstkompensationseffekt einstellt, dank dessen die Bremswirkung bei höheren Fadengeschwindigkeiten und bei starker Fadenbeschleunigung selbst bei unveränderter magnetischer Beaufschlagung selbsttätig nachlässt.

In Fig. 2 ist eine ungesteuerte Ausführungsform der Tellerbremse B gezeigt Im Unterschied zur Ausführungsform der gesteuerten Tellerbremse B in Fig. 1 ist in Fig. 2 der Magnet M ein Permanentmagnet M_{P}, beispielsweise ein im Weicheisenkem 21 platzierter, ringförmiger Neodym-Permanentmagnet, der eine gleichbleibende magnetische Zugkraft durch den Auslaufteller A hindurch auf den Einlaufteller E ausübt. Da jedoch die am Einlaufteller E wirkende Zugkraft abhängig ist vom Abstand zwischen dem Permanentmagneten M_{P} und dem Einlaufteller, lässt sich die Bremswirkung dieser ungesteuerten Tellerbremse durch Verändern des axialen Abstandes des Permanentmagneten M_{P} vom Einlaufteller E verändern. Zu diesem Zweck ist der Permanentmagnet M_{P} zusammen mit seinem umgebenden Weicheisenkem 21 mittels einer Verstellvorrichtung 29 in der Abstützung S gehaltert, und wird der Auslaufteller A für sich stationär im rohrförmigen Teil 23 festgelegt, beispielsweise bei 27 in einem Presssitz oder durch Löten, Kleben oder dgl. Die Verstellvorrichtung 29 besteht aus einem Außengewinde-Rohrfortsatz 30 am Weicheisenkem 21 und einer im rohrförmigen Teil 23 verdrehbar gelagerten Verstellschraube 31 mit einem Innengewindeabschnitt. Ferner kann eine Rastvorrichtung 33 vorgesehen sein, um die Einstellwerte für die axiale Position des Permanentmagneten M_{P} zu indexieren. Eine Drehsicherung 32, 32' verhindert ein Mitdrehen des Permanentmagneten Mp und des Weicheisenkems 21 bei Verstellungen. Bei einer einfacheren Ausführungsform könnte der Permanentmagnet M_{P} mit dem Weicheisenkem 21 jedoch auch direkt im Innenraum 28 der Abstützung S axial verschraubt werden. In Fig. 2 ist der Permanentmagnet M_{P} und der Weicheisenkem 21 in einer zurückgezogenen Einstelllage gezeigt, aus der er sich noch weiter zurück oder bis in Anlage an die Hinterseite des Auslauftellers nach vorne verstellen lässt. Ferner ist strichpunktiert eine elastische Einrichtung, z.B. eine Druckfeder, bei 26 angedeutet, die den Einlaufteller in den Auslaufteller A beaufschlagt. Diese federnde Einrichtung könnte auch eine dämpfende Wirkung haben. Die Halterung des Einlauftellers in der Nase 8 könnte gleichzeitig als Zentrierung ausgebildet sein, um den Einlaufteller E bei seinen Taumelbewegungen auf die Bremsenachse X zu zentrieren. Gegebenenfalls ist aber eine getrennte Zentriereinrichtung (nicht gezeigt) für diesen Zweck vorgesehen, die entweder zentral angreift oder am Außenumfang des Einlauftellers. Dies könnten beispielsweise in Umfangsrichtung verteilte Anschläge oder Stifte sein.

In Fig. 3 ist das Fadenspeichergerät F in einer Seitenansicht mit integrierter Tellerbremse B (entweder der Ausführungsform der Fig. 1 oder der der Fig. 2) gezeigt. Ein Gehäuse H des Fadenspeichergeräts F trägt einen Ausleger 34, an dem die Abstützung S angebracht ist. Die Speichertrommel D wird beispielsweise von ineinandergreifenden Stabkäfigen definiert, die zwecks einer Fadenseparierung der Windungen 11 relativ zueinander beweglich sind. Der Faden wird mittels eines zur Drehung antreibbaren Aufwickelelementes 35 auf die Speichertrommel D aufgewickelt und, zumindest bei der gezeigten Ausführungsform des Fadenspeichergeräts in Fig. 3, durch eine weitere Fadenbremse B1 hindurch über die Nase 8 in die Tellerbremse B gezogen. Die weitere Fadenbremse B1 hat nicht nur eine ballonbegrenzende Funktion, sondern ist auch zweckmäßig, um eine saubere Fadenkontrolle bei der Fadenbewegung aus den Windungen 11 in die Tellerbremse B (Uhrzeigerbewegung) mit verhältnismäßig geringer Bremswirkung auszuführen.

## Patentansprüche

1. Tellerbremse für einen Faden (Y), mit einem eine erste kreisrunde, nicht verformbare Bremsfläche (2) definierenden Einlaufteller (E) und einem eine zweite, koaxiale, kreisrunde und nicht verformbare Bremsfläche (14) definierenden Auslaufteller (A), der eine in einer Bremsenachse (X) liegende zentrale Auslauföffnung (16) aufweist, wobei die radial zur Bremsenachse (X) orientierten Bremsflächen (2, 14) unter Einflussnahme eines ringförmig einen axialen Auslaufkanal (17) umfassenden Magneten (M) mit einer Anpresskraft gegeneinander drückbar sind, die Bremsflächen (2, 14) durch einen von der Bremsenachse (X) beabstandeten Einlaufbereich (25) für den beim in etwa radialen Einlauf zwischen die Bremsflächen zeigerartig rotierenden Faden (Y) begrenzt sind, und die Auslauföffnung (16) mit dem Auslaufkanal (17) für den zwischen den Bremsflächen (2, 14) gebremsten und am Auslaufteller (A) in die Auslauföffnung (16) axial umgelenkten Faden (Y) in Verbindung steht, und wobei der Einlaufteller (E) im Nasenbereich (8) einer stationären Speichertrommel (D) eines Fadenspeichergeräts (F) um die Bremsenachse (X) taumelfähig gelagert ist und der Magnet (M) und der Auslaufteller (A) in einer stationären Abstützung (S) angeordnet sind, derart, dass die Bremsenachse (X) zumindest in etwa mit der Trommelachse (X1) übereinstimmt und die Bremsflächen (2, 14) einen kleineren Außendurchmesser aufweisen als die Speichertrommel (D), **dadurch gekennzeichnet, dass** der den Faden (Y) umlenkende Auslaufteller (A) stationär angeordnet ist, dass der Einlaufteller (E) aus magnetischem Material besteht, und dass der Magnet (M) durch den Auslaufteller (A) hindurch magnetisch auf den Einlaufteller (E) einwirkt und diesen gegen den Auslaufteller (A) zieht.

2. Tellerbremse nach Anspruch 1, **dadurch gekennzeichnet, dass** der Magnet (M) ein Elektromagnet (M_{E}) ist, dessen Zugkraft auf den Einlaufteller (E) verstellbar ist, und dass, vorzugsweise, der Auslaufteller (A) und der Auslaufkanal (17) stimseitige und innenseitige Auskleidungen eines Weicheisenkems (21) des Elektromagneten (M_{E}) sind.

3. Tellerbremse nach Anspruch 1, **dadurch gekennzeichnet, dass** die Bremsflächen (2, 14) radial zur Bremsenachse (X) orientierte, zumindest in etwa gleich breite Kreisringflächen sind.

4. Tellerbremse nach Anspruch 1, **dadurch gekennzeichnet, dass** Randbereiche (3, 15) der beiden Teller (A, E) außerhalb der Bremsfläche (2, 14) konvex gerundet sind und den Einlaufbereich (25) mit sich in etwa V-förmig schließendem Querschnitt bilden.

5. Tellerbremse nach Anspruch 1, **dadurch gekennzeichnet, dass** ein Weicheisenkem (21) des Magneten (M) einen umlaufenden Spalt (22) aufweist, der axial auf die Bremsfläche (2) des Einlauftellers (E) ausgerichtet ist.

6. Tellerbremse nach Anspruch 1, 3, 4 oder 5, **dadurch gekennzeichnet, dass** der Magnet (M) ein Permanentmagnet (M_{P}) ist, vorzugsweise ein Neodym-Permanentmagnet.

7. Tellerbremse nach Anspruch 6, **dadurch gekennzeichnet, dass** der Auslaufteller (A) für sich stationär abgestützt ist, und dass der Permanentmagnet (M_{P}) in Richtung der Bremsenachse (X) und im axialen Abstand zum Einlaufteller (E) verstellbar ist.

8. Tellerbremse nach Anspruch 1, **dadurch gekennzeichnet, dass** der Einlaufteller (E) innerhalb seiner Bremsfläche (2) eine zentrale Bohrung (5) aufweist, in die mit Spiel (5a) ein speichertrommelfestes Halteelement eingreift, vorzugsweise ein in der Nase (8) der Speichertrommel (D) angeordneter, die Bohrung (5) durchsetzender Kopfbolzen (6, 7), dessen Kopf (7) innerhalb einer mittigen Vertiefung (4) des Einlauftellers (E) positioniert ist.

9. Tellerbremse nach Anspruch 1, **dadurch gekennzeichnet, dass** zumindest die Bremsflächen (2, 14) eine verschleißfeste Beschichtung aufweisen, z.B. eine Plasma-Coating.

10. Tellerbremse nach Anspruch 2, **dadurch gekennzeichnet, dass** der Elektromagnet (M) an eine elektronische Steuervorrichtung (C) zur Einstellung und/oder Variation der Strombeaufschlagung für wenigstens eine im Weicheisenkem (21) platzierte Magnetspule (19) angeschlossen ist.

11. Tellerbremse nach Anspruch 1, **dadurch gekennzeichnet, dass** der Einlaufteller (E) federnd (26) gegen den Auslaufteller (A) belastet ist.

12. Tellerbremse nach wenigstens einem der vorhergehenden Ansprüche, **dadurch gekennzeichnet, dass** der Auslaufteller (A), vorzugsweise mit einem durchgehenden Auslaufkanal (17), eine flusendichte Abdeckung für den den Magneten (M) enthaltenden Innenraum (28) der Abstützung (S) bildet.

13. Tellerbremse nach wenigstens einem der vorhergehenden Ansprüche, **dadurch gekennzeichnet, dass** für den Einlaufteller (E) eine Zentrierung (Z) vorgesehen ist.

## Claims

1. Disk brake for a yam (Y) comprising a first circular inlet disk (E) defining a not deformable braking surface (2), and a second coaxial circular outlet disk (A) defining a not deformable braking surface (14), the outlet disk (A) having a central outlet opening (16) situated in a brake axis (X), the braking surfaces (2, 14) which are oriented radially with respect to the brake axis (A) being adapted to be pressed by a pressing force against each other under the influence of an annular magnet (M) which surrounds an axial outlet channel (17), the braking surfaces (2, 14) being bounded by an inlet region (25) distant from the brake axis (X) for the yam (Y) which is rotating during the substantially radial inlet movement like the pointer of a clock between the braking surfaces, the outlet opening (16) being connected with the outlet channel (17) provided for the yam (Y) which has been braked between the braking surfaces (2, 14) and which is axially deflected at the outlet disk (A) into the outlet opening (16), the inlet disk (D) being supported for a wobbling motion around the brake axis (X) in the nose region (8) of a stationary storage drum (D) of yam storing device (F),the magnet (M) and the outlet disk (D) being provided in a stationary support (S) such that the brake axis (X) at least approximately coincides with the drum axis (X1) and such that the braking surfaces (2, 14) are of smaller outer diameter than the storage drum (D), **characterised in that** the outlet disk (A) which is deflecting the yam (Y) is arranged stationarily, that the inlet disk (E) consists of magnetic material, and that the magnet (M) magnetically acts upon the inlet disk (E) through the outlet disk (A) and is pulling the inlet disk (E) against the outlet disk (A).

2. Disk brake as in claim 1, **characterised in that** the magnet (M) is an electromagnet (M_{E}) the attracting force of which is acting on the inlet disk (A) is adjustable, and that, preferably, the outlet disk (A) and the outlet channel (17) are linings on the front side and the inner side of a soft iron core (21) of the electromagnet (M_{E}).

3. Disk brake as in claim 1, **characterised in that** the braking surfaces (2, 14) are circular ring surfaces which are at least substantially of equal width and which are oriented radial to the brake axis (X).

4. Disk brake as in claim 1, **characterised in that** edge portions (3, 15) of both disks (A, E) are rounded convexly outside of the braking surfaces (2, 14) and form the inlet region (25) with a cross-section which terminates about V-shaped.

5. Disk brake as in claim 1, **characterised in that** a soft iron core (21) of the magnet (M) is provided with a circumferentially continuous gap (22) which axially faces the braking surface (2) of the inlet disk (E).

6. Disk brake as in claim 1, 3 or 5, **characterised in that** the magnet (M) is a permanent magnet (M_{P}), preferably a neodymium-permanent magnet.

7. Disk brake as in claim 6, **characterised in that** the outlet disk (A) is stationarily supported by itself, and that the permanent magnet (M_{P}) is adjustable in the direction of the brake axis (X) and in the axial distance to the inlet disk (A).

8. Disk brake as in claim 1, **characterised in that** the inlet disk (E) has a central bore (5) within its braking surface (2) into which bore a holding element engages with a clearance (5a), the holding element being fixed to the storage drum, preferably a headed bolt (6, 7) which is provided in the nose (8) of the storage drum (D) and extends through the bore (5), the head (7) of which is positioned in a central depression (4) of the inlet disk (E).

9. Disk brake as in claim 1, **characterised in that** at least the braking surfaces (2, 14) are provided with a wear-proof coating, e.g. a plasma-coating.

10. Disk brake as in claim 2, **characterised in that** the electromagnet (M_{E}) is connected to an electronic control device (C) for adjusting and/or varying the current supply for at least one magnet coil (19) placed in the soft iron core (21).

11. Disk brake as in claim 1, **characterised in that** the inlet disk (D) is loaded in resilient fashion (26) against the outlet disk (A).

12. Disk brake as in at least one of the preceding claims, **characterised in that** the outlet disk (A) forms a lint-proof cover for the interior space (28) of the support (S) containing the magnet (M), and that the outlet disk (A), preferably, has a continuous outlet channel (17).

13. Disk brake as in at least one of the preceding claims, **characterised in that** a centring (Z) is provided for the inlet disk (E).

## Revendications

1. Frein à disques pour un fil (Y), avec un disque d'entrée (E) définissant une surface de frein (2) circulaire, non déformable et un disque de sortie (A) définissant une deuxième surface (14) de frein coaxiale, circulaire et non déformable qui présente une ouverture de sortie (16) centrale se trouvant sur un axe (X) du frein, dans lequel les surfaces de frein (2, 14) orientée radialement par rapport à l'axe (X) du frein peuvent être pressées l'une contre l'autre par une force de pression sous l'influence d'un aimant (M) comprenant de manière annulaire un canal de sortie (17) axial, les surfaces de frein (2, 14) sont limitées par une région d'entrée à distance de l'axe (X) du frein pour le fil (Y) tournant comme une aiguille entre les surfaces de frein lors de l'entrée approximativement radiale, et l'ouverture de sortie (16) est en communication avec le canal de sortie (17) pour le fil (Y) freiné entre les surfaces de frein (2, 14) et dévié axialement dans l'ouverture de sortie (16) sur le disque de sortie (A), et dans lequel le disque d'entrée (E) est monté de manière oscillante autour de l'axe (X) du frein dans la région du nez (8) d'un tambour de stockage stationnaire (D) d'un outil de stockage de fil (F) et l'aimant (M) et le disque de sortie (A) sont disposés dans un support stationnaire (S) de telle manière que l'axe (X) du frein coïncide au moins à peu près avec l'axe (X1) du tambour et les surfaces de frein (2, 14) présentent un plus petit diamètre extérieur que le tambour de stockage (D), **caractérisé en ce que** le disque de sortie (A) déviant le fil (Y) est disposé de manière stationnaire, **en ce que** le disque d'entrée (E) est constitué de matière magnétique, et **en ce que** l'aimant (M) agit à travers le disque de sortie (A) de manière magnétique sur le disque d'entrée (E) et tire celui-ci contre le disque de sortie (A).

2. Frein à disques selon la revendication 1, **caractérisé en ce que** l'aimant (M) est un électroaimant (M_{E}) dont la force de traction sur le disque d'entrée (E) est réglable et **en ce que** le disque de sortie (A) et le canal de sortie (17) sont, de préférence, des revêtements frontaux et intérieurs d'un noyau en fer doux (21) de l'électroaimant (M_{E}).

3. Frein à disques selon la revendication 1, **caractérisé en ce que** les surfaces de frein (2, 14) sont des surfaces circulaires, au moins à peu près de même largeur, orientées radialement par rapport à l'axe (X) du frein.

4. Frein à disques selon la revendication 1, **caractérisé en ce que** les régions du bord (3, 15) des deux disques (A, E), à l'extérieur de la surface de frein (2, 14), sont arrondies de manière convexe et forment la section transversale la région d'entrée (25) avec la section se terminant approximativement en forme de V.

5. Frein à disques selon la revendication 1, **caractérisé en ce qu'**un noyau en fer doux (21) de l'aimant (M) présente une fente circulaire (22) qui est orientée axialement vers la surface de frein (2) du disque d'entrée (E).

6. Frein à disques selon la revendication 1, 3, 4 ou 5, **caractérisé en ce que** l'aimant (M) est un aimant permanente (M_{P}), de préférence un aimant permanent au néodyme.

7. Frein à disques selon la revendication 6, **caractérisé en ce que** le disque de sortie (A) est quant à lui supporté manière stationnaire et **en ce que** l'aimant permanent (M_{P}) peut être déplacé en direction de l'axe (X) du frein et à distance axiale par rapport au disque d'entrée (E).

8. Frein à disques selon la revendication 1, **caractérisé en ce que** le disque d'entrée (E) présente à l'intérieur de sa surface de frein (2) un alésage central (5) dans lequel s'engage avec du jeu (5a) un élément de retenue fixé sur le tambour de stockage, de préférence un boulon à tête (6, 7) disposé dans le nez (8) du tambour de stockage (D), traversant l'alésage (5), dont la tête (7) est positionnée à l'intérieur d'une dépression (4) centrale du disque d'entrée (E).

9. Frein à disques selon la revendication 1, **caractérisé en ce qu'**au moins les surfaces de frein (2, 14) présentent un revêtement résistant à l'usure, par exemple un revêtement plasma.

10. Frein à disques selon la revendication 2, **caractérisé en ce que** l'électroaimant (M) est raccordé à un dispositif de commande électronique (C) pour régler et/ou faire varier le passage de courant pour au moins une bobine d'aimant (19) placée dans le noyau en fer doux (21).

11. Frein à disques selon la revendication 1, **caractérisé en ce que** le disque d'entrée (E) est chargé par ressort (26) contre le disque de sortie (A).

12. Frein à disques selon au moins une des revendications précédentes, **caractérisé en ce que** le disque de sortie (A) forme, de préférence avec un canal de sortie (17) continu, un recouvrement étanche aux peluches pour l'espace intérieur (28) du support (S) contenant l'aimant (M).

13. Frein à disques selon au moins une des revendications précédentes, **caractérisé en ce qu'**un centrage (Z) est prévu pour le disque d'entrée (E).
